# EUROPÄISCHE PATENTSCHRIFT

(11) **EP 0 722 374 B1**
(45) Veröffentlichungstag und Bekanntmachung des Hinweises auf die Patenterteilung: **11.06.1997**
(21) Anmeldenummer: 94928288.3
(22) Anmeldetag: 06.10.1994
(51) Int. Cl.: B22C 15/24, B22C 19/04

(54) **VORRICHTUNG ZUM FÜLLEN VON SCHUSSKÖPFEN**
SHOOTING HEAD FILLING DEVICE
DISPOSITIF DE REMPLISSAGE DE TETES DE TIRAGE

(30) Priorität: 07.10.1993 DE 4334117
(43) Veröffentlichungstag der Anmeldung: 24.07.1996
(73) Patentinhaber: Adolf Hottinger Maschinenbau GmbH, D-68202 Mannheim (DE)
(72) Erfinder: LANDUA, Werner, D-68219 Mannheim (DE); PICHLER, Werner, D-68782 Brühl (DE)
(74) Vertreter: Naumann, Ulrich, Dr.-Ing.
(86) Internationale Anmeldenummer: DE9401171
(87) Internationale Veröffentlichungsnummer: WO9509706

(56) Entgegenhaltungen:
- EP-A- 0 482 458
- CH-A- 368 903
- DE-A- 4 128 952

## Beschreibung

Die Erfindung betrifft eine Vorrichtung zum Füllen von Schußköpfen mit Formstoffen, mit einer einen Vorratbehälter für Formstoff, ein Auslaßorgan zum Auslassen des Formstoffs in den Schußkopf und eine Verschlußeinrichtung zum Schließen des Auslaßorgans umfassenden Fülleinrichtung, wobei die Fülleinrichtung zum Eintauchen des Auslaßorgans in den zu füllenden Schußkopf an einem Maschinengestell vertikal bewegbar gehaltert ist.

In der Gießereitechnik sind seit vielen Jahren Kernschießmaschinen bekannt. Zum Gießen von Formstücken werden die Gießereikerne oder Formen meist in getrennten Teilen hergestellt, zusammengeführt und miteinander zu einer Gußform verbunden. Ein wesentlicher Bestandteil der Kernschießmaschinen sind die sog. Schußköpfe mit den die Schußdüsen tragenden Schußplatten. Formsand, insbesondere Kernsand, d.h. mit Bindemittel bereits vermengter bzw. beschichteter Quarzsand, wird in die in Rede stehenden Schußköpfe eingefüllt und von dort aus mit sehr hohem Luftdruck durch die in der Schußplatte angeordneten Düsen in die jeweiligen Formen hineingeblasen bzw. hineingeschossen.

Aus der DE 41 28 952 C1 ist eine Vorrichtung der in Rede stehenden Art bekannt, die jedoch in der Praxis insoweit problematisch ist, als die Fülleinrichtung bzw. das Auslaßorgan zum Füllen eines Schußkopfes in diesen eingetaucht wird, und zwar ungeachtet des tatsächlichen Füllzustandes des Schußkopfes. Wird bspw. ein Schußkopf durch den Schießvorgang - bspw. aufgrund von Verstopfungen der Schußdüsen - nicht ordnungsgemäß entleert oder hatte die Fülleinrichtung bei einem vorangegangenen Füllvorgang zu wenig Formstoff, wird bei der bekannten Vorrichtung ungeachtet des tatsächlichen Füllzustandes des Schußkopfes erneut Formstoff in den Schußkopf eingegeben. Jedenfalls ist es mit der bekannten Vorrichtung nicht möglich, einerseits den tatsächlichen Füllzustand des zu füllenden Schußkopfes zu berücksichtigen und andererseits ein reproduzierbares Füllen des Schußkopfes unter Berücksichtigung der Füllstandssituation in dem Schußkopf vorzunehmen.

Der vorliegenden Erfindung liegt daher die Aufgabe zugrunde, eine Vorrichtung zum Füllen von Schußköpfen der in Rede stehenden Art derart auszugestalten und weiterzubilden, daß mit einfachen konstruktiven Mitteln eine reproduzierbare Füllung des Schußkopfes unter Berücksichtigung des tatsächlichen Füllzustandes des Schußkopfes möglich ist.

Die erfindungsgemäße Vorrichtung zum Füllen von Schußköpfen löst die voranstehende Aufgabe durch die Merkmale des Patentanspruches 1. Danach ist die erfindungsgemäße Vorrichtung derart ausgebildet, daß dem Auslaßorgan ein kontaktlos arbeitender, in den Schußkopf hinein messender Sensor zur Detektion des Füllzustandes im Schußkopf zugeordnet ist.

Erfindungsgemäß ist zunächst erkannt worden, daß ein reproduzierbares, exaktes Füllen des Schußkopfes nur dann möglich ist, wenn die Füllung unter Berücksichtigung der tatsächlichen Füllstandssituation in dem Schußkopf erfolgt. Dazu ist dem Auslaßorgan ein kontaktlos arbeitender Sensor zur Detektion des tatsächlichen Füllzustandes im Schußkopf zugeordnet, wobei dieser Sensor in den Schußkopf hinein mißt. Folglich läßt sich anhand des Sensors auch ohne weiteres feststellen, ob der Schußkopf ordnungsgemäß arbeitet, nämlich je Schießvorgang die richtige Menge an Formstoff abgibt. Jedenfalls läßt sich mit der erfindungsgemäßen Vorrichtung ein Schußkopf unter Berücksichtigung des tatsächlichen Füllzustandes füllen, so daß bei entsprechender Einstellung stets eine vorgebbare Füllstandshöhe innerhalb des Schußkopfes einstellbar ist.

Hinsichtlich des Sensortyps und unter Berücksichtigung üblicher Formstoffe ist es von besonderem Vorteil, als Sensor einen Ultraschall-Sensor zu verwenden, der ungeachtet der Materialbeschaffenheit die Anwesenheit von Formstoffen innerhalb des Schußkopfes, d.h. den Füllstand im Schußkopf, detektieren kann.

Hinsichtlich einer Anbringung des Sensors ist es von Vorteil, diesen dem unteren Bereich des Auslaßorgans, oberhalb der Verschlußeinrichtung, zuzuordnen. Genauergesagt könnte der Sensor an der Außenwandung des Auslaßorgans befestigt sein, wobei dieses wiederum als rohrförmige Verlängerung eines trichterförmigen Vorratbehälters ausgeführt sein könnte. Jedenfalls muß gewährleistet sein, daß der Sensor eine Bewegung des Auslaßorgans innerhalb des Schußkopfes nicht behindert, so daß der Sensor zur Vermeidung jedweder Behinderungen in weiter vorteilhafter Weise exakt oberhalb der maximalen Eintauchtiefe des Auslaßorgans festgelegt sein könnte. Eine Behinderung der Bewegung des Auslaßorgans wäre demnach auf jeden Fall ausgeschlossen.

Im Rahmen eines vollautomatischen Füllens des Schußkopfes wäre es von weiterem Vorteil, wenn das Füllen des Schußkopfes und somit das Öffnen und Schließen der Verschlußeinrichtung über ein Signal des Sensors steuerbar wäre. Würde der Sensor einen nicht hinreichenden Füllstand ermitteln, würde die Verschlußeinrichtung geöffnet werden und könnte Formstoff nachströmen. Ist der angestrebte Füllstand erreicht, so wird die Verschlußeinrichtung - wiederum aufgrund eines Signals des Sensors - geschlossen, so daß kein weiterer Formstoff mehr in den Schußkopf gelangen kann. Nach einem für sich gesehen bekannten Glattstreichen der Oberfläche des im Schußkopf dann befindlichen Formstoffes könnte entsprechend eines erneuten Detektionsergebnisses des Sensors ein weiteres Nachfüllen gemäß voranstehender Erläuterung erforderlich sein.

Ebenso wäre es denkbar, daß der Sensor bei vorgebbarer Eintauchtiefe des Auslaßorgans bei Detektion des ebenfalls vorgebbaren, maximal der Eintauchtiefe entsprechenden Füllstandes ein Signal zum Schließen der Verschlußeinrichtung liefert, wobei auch hier der noch im Schußkopf befindliche Formstoff Berücksichtigung findet.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines Ausführungsbeispiels der Erfindung anhand der Zeichnung zu verweisen. In Verbindung mit der Erläuterung des bevorzugten Ausführungsbeispiels der Erfindung anhand der Zeichnung werden auch im allgemeinen bevorzugte Ausgestaltungen und Weiterbildungen der Lehre erläutert. In der Zeichnung zeigt die einzige Figur
in einer schematischen Darstellung ein Ausführungsbeispiel einer erfindungsgemäßen Vorrichtung zum Füllen von Schußköpfen, wobei das Auslaßorgan in einer oberen und einer unteren, in den Schußkopf eingetauchten Stellung angedeutet ist und einen Sensor zur Detektion des Füllstandes trägt.

Die einzige Figur zeigt eine Vorrichtung zum Füllen von Schußköpfen 1 mit Formstoffen 2. Diese Vorrichtung weist eine einen Vorratbehälter 3 für Formstoffe 2, ein Auslaßorgan 4 zum Auslassen des Formstoffs 2 in den Schußkopf 1 und eine Verschlußeinrichtung 5 zum Schließen des Auslaßorgans 4 umfassende Fülleinrichtung 6 auf. Die Fülleinrichtung 6 ist zum Eintauchen des Auslaßorgans 4 in den zu füllenden Schußkopf 1 an einem lediglich angedeuteten Maschinengestell 7 vertikal bewegbar gehaltert.

In erfindungsgemäßer Weise ist dem Auslaßorgan 4 ein kontaktlos arbeitender, in den Schußkopf 1 hinein messender Sensor 8 zur Detektion des Füllzustandes im Schußkopf 1. Dieser Sensor 8 wird lediglich dann aktiviert, wenn der Füllzustand im Schußkopf 1 zu ermitteln ist bzw. wenn die Information über den Füllzustand im Schußkopf 1 vor und/oder während dem Befüllen des Schußkopfes 1 benötigt wird.

Der hier vorgesehene Sensor 8 ist als Ultraschall-Sensor ausgeführt. Er ist dem unteren Bereich des Auslaßorgans 4 zugeordnet, wobei der Sensor 8 konkret an der Außenwandung 9 des hier rohrförmig ausgebildeten Auslaßorgans 4 befestigt ist. Die Höhe des Sensors 8 ist dabei derart bestimmt, daß beim Eintauchen des Auslaßorgans 4 in den Schußkopf 1 keine Behinderung der Bewegung des Auslaßorgans 4 und somit keine Beschädigung des Sensors 8 stattfinden kann.

Hinsichtlich einer Ansteuerung der Verschlußeinrichtung 5 durch ein ggf. aufbereitetes Signal des Sensors, insbesondere bei vorgebbarer Eintauchtiefe des Auslaßorgans 4 und bei vorgebbarem Füllstand des Schußkopfes 1 wird zur Vermeidung von Wiederholungen auf den allgemeinen Teil der Beschreibung verwiesen.

Abschließend sei ganz besonders darauf hingewiesen, daß mit der erfindungsgemäßen Vorrichtung ein reproduzierbares, exaktes Füllen des Schlußkopfes möglich ist, wobei ein fehlerhafter Stau des Formstoffes innerhalb des Schußkopfes oder ein unbeabsichtigtes Nichtbefüllen des Schußkopfes aufgrund einer Verstopfung im Auslaßorgan oder aufgrund einer Fehlfunktion der Verschlußeinrichtung durch Detektion des tatsächlichen Schußkopfinhaltes stets erkannt wird, jedenfalls bei erneuten Füllversuchen Berücksichtigung findet.

## Patentansprüche

1. Vorrichtung zum Füllen von Schußköpfen (1) mit Formstoffen (2), mit einer einen Vorratbehälter (3) für Formstoff (2), ein Auslaßorgan (4) zum Auslassen des Formstoffs (2) in den Schußkopf (1) und eine Verschlußeinrichtung (5) zum Schließen des Auslaßorgans (4) umfassenden Fülleinrichtung (6), wobei die Fülleinrichtung (6) zum Eintauchen des Auslaßorgans (4) in den zu füllenden Schußkopf (1) an einem Maschinengestell (7) vertikal bewegbar gehaltert ist,
**dadurch gekennzeichnet,** daß dem Auslaßorgan (4) ein kontaktlos arbeitender, in den Schußkopf (1) hinein messender Sensor (8) zur Detektion des Füllzustandes im Schußkopf (1) zugeordnet ist.

2. Vorrichtung nach Anspruch 1, dadurch gekennzeichnet, daß der Sensor (8) als Ultraschall-Sensor ausgebildet ist.

3. Vorrichtung nach Anspruch 1 oder 2, dadurch gekennzeichnet, daß der Sensor (8) dem unteren Bereich des Auslaßorgans (4) zugeordnet ist.

4. Vorrichtung nach Anspruch 3, dadurch gekennzeichnet, daß der Sensor (8) an der Außenwandung (9) des vorzugsweise rohrförmig ausgebildeten Auslaßorgans (4) befestigt ist.

5. Vorrichtung nach einem der Ansprüche 1 bis 4, dadurch gekennzeichnet, daß das Füllen des Schußkopfes (1) und somit das Öffnen und Schließen der Verschlußeinrichtung (5) über das Signal des Sensors (8) steuerbar ist.

6. Vorrichtung nach einem der Ansprüche 1 bis 5, dadurch gekennzeichnet, daß der Sensor (8) bei vorgebbarer Eintauchtiefe des Auslaßorgans (4) bei Detektion des ebenfalls vorgebbaren, maximal der Eintauchtiefe entsprechenden Füllstandes ein Signal zum Schließen der Verschlußeinrichtung (5) liefert.

## Claims

1. Device for filling blasting heads (1) with moulding materials (2), the device being provided with a filling assembly (6) that comprises a reservoir (3) for moulding material (2), an outlet member (4) for discharging the moulding material (2) into the blasting head (1), and a closing device (5) for closing the outlet member (4), the filling assembly (6) being retained on a machine frame (7) in a vertically moveable manner for inserting the outlet member (4) into the blasting head (1) that is to be filled,
characterised in that there is associated with the outlet member (4) a noncontacting sensor (8) which measures into the blasting head (1) so as to detect the filling level therein.

2. Device according to Claim 1, characterised in that the sensor (8) is designed and constructed as an ultrasonic sensor.

3. Device according to Claim 1 or 2, characterised in that the sensor (8) is associated with the lower region of the outlet member (4).

4. Device according to Claim 3, characterised in that the sensor (8) is attached to the outside wall (9) of the preferably tubular outlet member (4).

5. Device according to any one of Claims 1 to 4, characterised in that the filling of the blasting head (1) and thus the opening and closing of the closing device (5) can be controlled via the signal of the sensor (8).

6. Device according to any one of Claims 1 to 5, characterised in that at a predeterminable depth of insertion of the outlet member (4) and upon detection of the filling level that is likewise predeterminable and corresponds at most to the depth of insertion, the sensor (8) supplies a signal for closing the closing device (5).

## Revendications

1. Dispositif pour remplir de matériaux de moulage (2) des têtes de tirage (1), avec un récipient (3) pour le matériau de moulage (2), avec un organe d'évacuation (4) pour l'évacuation du matériau de moulage (2) vers la tête de tirage (1) et avec un dispositif d'obturation (5)pour obturer l'organe d'évacuation (4) du dispositif de remplissage (6), le dispositif de remplissage (6) étant monté dans un bâti de machine (7) à mobilité verticale aux fins de la pénétration de l'organe d'évacuation dans la tête de tirage à, remplir, caractérisé en ce qu'à l'organe d'évacuation (4) est associé un capteur (8) à fonctionnement sans contact effectuant des mesures en direction de la tête de tirage (1) aux fins de la détection du niveau de remplissage de la tête de tirage (1).

2. Dispositif suivant la revendication 1, caractérisé en ce que le capteur (8) est un capteur à ultrasons

3. Dispositif suivant la revendication 1 ou 2, caractérisé en ce que le capteur (8) est associé à la zone inférieure de l'organe d'évacuation (4).

4. Dispositif suivant la revendication 3, caractérisé en ce que le capteur (8) est fixé à la paroi extérieure (9) de l'organe d'obturation (4) ayant de préférence une forme tubulaire.

5. Dispositif suivant l'une quelconque des revendications de 1 à 4, caractérisé en ce que le remplissage de la tête de tirage (1) et dès lors l'ouverture et la fermeture de l'organe d'obturation peut être commandé par l'intermédiaire du signal émis par le capteur (8).

6. Dispositif suivant l'une quelconque des revendications de 1 à 5, caractérisé en ce que pour une profondeur de pénétration de consigne de l'organe d'évacuation (4) lors de la détection du niveau de remplissage maximal également de consigne correspondant à la profondeur de pénétration, le capteur (8) émet un signal produisant la fermeture de l'organe d'obturation.
